# EUROPÄISCHE PATENTSCHRIFT

(11) **EP 1 738 078 B1**
(45) Veröffentlichungstag und Bekanntmachung des Hinweises auf die Patenterteilung: **20.05.2009**
(21) Anmeldenummer: 04803164.5
(22) Anmeldetag: 17.11.2004
(51) Int. Cl.: F04C 2/107, F04C 15/00

(54) **STATOR FÜR EINE EXZENTERSCHNECKENPUMPE ODER EINEN EXZENTERSCHNECKENMOTOR NACH DEM MOINEAU-PRINZIP**
STATOR FOR AN ECCENTRIC SCREW PUMP OR AN ECCENTRIC SCREW MOTOR ACCORDING TO THE MOINEAU PRINCIPLE
STATOR POUR POMPE A VIS SANS FIN EXCENTRIQUE OU MOTEUR A VIS SANS FIN EXCENTRIQUE SELON LE PRINCIPE DE MOINEAU

(30) Priorität: 17.11.2003 US 714812
(43) Veröffentlichungstag der Anmeldung: 03.01.2007
(62) Teilanmeldung aus: 08018529.1
(73) Patentinhaber: Artemis Kautschuk- und Kunststoff-Technik GmbH, 30559 Hannover (DE)
(72) Erfinder: JÄGER, Sebastian, 30657 Hannover (DE); KRAMER, Reiner, 31303 Burgdorf (DE)
(74) Vertreter: Seewald, Jürgen
(86) Internationale Anmeldenummer: PCT/EP2004/013037
(87) Internationale Veröffentlichungsnummer: WO 2005/047702

(56) Entgegenhaltungen:
- DE-A1- 2 250 263
- DE-A1- 19 842 754
- DE-A1- 19 950 258
- DE-U1- 8 416 965
- DE-U1- 29 822 365

## Beschreibung

Die Erfindung betrifft einen Stator für eine Exzenterschneckenpumpe oder einen Exzenterschneckenmotor, der ein Außenrohr mit einer Auskleidung aus Gummi oder einem gummiähnlichen Werkstoff und einen nach Art eines zwei- oder mehrgängigen Steilgewindes geformten Hohlraum zur Aufnahme eines starren, ebenfalls nach Art eines Steilgewindes geformten Rotors aufweist, wobei der Stator jeweils einen Gang mehr aufweist als das Steilgewinde des Rotors.

Die Wirkungsweise von Exzenterschneckenpumpen und -motoren wird auch als Moineau-Prinzip bezeichnet. Aus der DE 44 03 598 A1 ist ein Stator der eingangs genannten Art bekannt, bei dem die Auskleidung festhaftend mit dem Außenrohr verbunden ist, d.h. durch chemische Bindung zwischen der elastomerischen Auskleidung und einem metallischen Außenrohr. Das Außenrohr dieses Stators hat eine zylinderische Form. Bekannt sind aber auch Statoren, bei denen die Form des Außenrohrs der Form des von der Auskleidung umschlossenen Hohlraumes dergestalt angeglichen ist, dass die Wandstärke der Auskleidung, also der Abstand zwischen dem Hohlraum und dem Außenrohr durchgehend gleich oder nahezu gleich ist. Bei beiden Ausführungsformen der zuvor genannten Statoren besteht die Gefahr, dass sich die festhaftende Verbindung zwischen Auskleidung und Außenrohr löst, vor allem dann, wenn der Stator während des Betriebes hohe Temperaturen und/oder chemischen Belastungen ausgesetzt ist. Selbst wenn die Auskleidung diesen Belastungen standhält, kann es zu einem Ablösen vom Außenrohr kommen, wenn ein Haftvermittler verwendet wird, der entweder den thermischen und/oder chemischen Bedingungen nicht standhält.

Es gibt Kautschuk-Typen, wie HNBR, Fluor-Kautschuke oder Silikon-Kautschuke, die bei Temperaturen von 160°C und höher funktionsfähig bleiben, jedoch ist auch bei diesen Kautschuken die Gummi-Metallverbindung problematisch, die im Dauereinsatz zerstört werden kann.

In der DE 2 250 263 A1 ist ein nachstellbarer gummielastischer Stator für eine Exzenterschneckenpumpe offenbart. Die Nachstellbarkeit wird bei diesem Stator dadurch erreicht, dass sein rohrförmiger Mantel gelocht ist, wodurch er radial zusammendrückbar ist.

Aus der DE 198 42 754 A1 ist eine Exenterschneckenpumpe bekannt, bei der der Statormantel und der Exzenterschneckenstator an einem Ende miteinander verbunden sind. Der Exzenterschneckenstator weist weiterhin eine Stabilisierungshülse auf, die ihn umgibt, wobei die Hülse in die Oberfläche des Exzenterschneckenstators einvulkanisiert ist. Bei der Stabilisierungshülse kann es sich um eine Lochblechhülse handeln. Durch diese Maßnahme soll die Druckstabilität der Pumpe erhöht werden.

Aufgabe der Erfindung ist es, eine Exzenterschneckenpumpe zu schaffen, die über eine gegen mechanische oder chemische Angriffe widerstandsfähige Auskleidungen verfügt.

Zur Lösung dieser Aufgabe sind erfindungsgemäß in der Auskleidung zwei Durchbrechungen aufweisende Rohre angeordnet.

Zwischen der Gummischicht und den Durchbrechungen aufweisenden Rohren kommt es zu einer mechanischen Verkrallung bzw. einer formschlüssigen Verbindung. Die Durchbrechungen aufweisenden Rohre bewirken somit die Verbindung zwischen dem Außenrohr und der Auskleidung. Die die Durchbrechungen aufweisenden Rohre bestehen vorzugsweise aus Metall.

Der Stator weist nach der Erfindung zwei ineinander geschobene, gelochte Innenrohre mit deutlich unterschiedlichen Lochdurchmessern auf. Das hat den Vorteil, dass sich Hohlräume ergeben, die mit Gummi ausgefüllte Hinterschneidungen ergeben. Ein radiales Verlagern der Auskleidung unter Belastung wird dadurch wirksam verhindert.

Das innere Rohr der beiden Durchbrechungen aufweisenden Rohre wird beim Einbringen der Auskleidung von dieser naturgemäß mehr umschlossen als das Innenrohr, welches dem Außenrohr näher liegt. Das letztgenannte Rohr fungiert quasi als Abstandshalter und hat die Aufgabe, einen Mindestabstand zwischen dem inneren - Durchbrechungen aufweisenden - Rohr und dem Außenrohr zu gewährleisten. Die Auskleidung kann das innere Rohr vollständig oder nahezu vollständig umschließen. Die Auskleidung hat zudem Kontakt mit dem Außenrohr, nämlich durch die Durchbrechungen hindurch, welches das mittlere Rohr aufweist.

Bei der Herstellung des erfindungsgemäßen Stators kann die Gummierung, d.h. das Einbringen der Elastomer-Auskleidung in das Außenrohr ohne eine bindungsfreundliche Vorbehandlung der Metalloberflächen, etwa durch Verwendung eines Haftvermittlers, erfolgen. Die Gummierung kann jedoch auch unter Einsatz eines chemischen Bindungssystems, z. B. eines Haftvermittlers, erfolgen. Sollte nämlich die chemische Bindung zwischen Gummi und Metall im Einsatz chemisch, durch Hitzeeinwirkung und/oder durch mechanische Einwirkung zerstört werden, gewährleistet die mechanische Verkrallung weiterhin die Funktion des Stators.

Weitere Einzelheiten der Erfindung werden anhand der Zeichnung erläutert, in der Ausführungsbeispiele der Erfindung dargestellt sind.

Es zeigen:
- Fig. 1: eine perspektivische Darstellung einer Ausführungsform der Erfindung mit teilweise freigelegten Schichten (ohne Auskleidung), und
- Fig. 2: einen Querschnitt durch den Stator gemäß Fig. 1

Der in Fig. 1 dargestellte Stator weist ein Außenrohr 1 aus einem festen Werkstoff z. B. Stahl, auf, in dessen Innerem sich die Innenrohre 2 und 3 befinden. Das dem Außenrohr 1 nächstliegende Innenrohr 2 weist Durchbrechungen 4 auf.

In dem Innenrohr 2 befindet sich das Innenrohr 3. Die Auskleidung 6 des Außenrohres ist in Fig. 1 nicht dargestellt.

Die Durchbrechungen 4 des Innenrohres 2 und die Durchbrechungen 5 des Innenrohres 3 sind in einer vorteilhaften Ausführungsform der Erfindung unterschiedlich groß, insbesondere sind die Durchbrechungen 4 größer-Hierdurch kann das Elastomermaterial der Auskleidung das Innenrohr 3 durch die Durchbrechungen 5 hindurch umschließen, so dass eine besonders gute Haftung zwischen der Auskleidung 6 und dem Innenrohr 3 und zu dem Außenrohr 1 entsteht. Das Innenrohr 3 wird nahezu eingebettet in die Elastomermasse 6.

In Fig. 2 ist ein Querschnitt eines Stators dargestellt, wie er in Fig. 1 abgebildet ist. Auch hier befinden sich in dem Außenrohr 1 die Innenrohre 2 und 3, welche die Durchbrechungen 4 bzw. 5 aufweisen. Weiterhin ist die Auskleidung 6 im Außenrohr 1 dargestellt. Die Auskleidung 6 umschließt die Bohrung 7, welche hier nur grob dargestellt ist.

Die Bohrung 7 bildet den Raum zur Aufnahme des Fördergutes (Pumpenhohlraum), falls der Stator bei einer Exzenterschneckenpumpe zum Einsatz kommt, bzw. den Raum zur Aufnahme des strömenden Antriebsmittels, falls der Stator Teil einer als Motor genutzten Vorrichtung ist. Die Bohrung 7 erstreckt sich über die gesamte Länge des Stators. Sie ist zwei- oder mehrgängig schneckenförmig gewunden und dient zur Aufnahme eines hier nicht dargestellten Rotors. Die beim Einsatz der Pumpe auftretenden Kräfte werden von der Auskleidung 6 aufgenommen und an das Außenrohr 1 weitergeleitet, über das die Lagerung der Pumpe erfolgt. Für eine feste Verbindung zwischen Außenrohr 1 und Auskleidung 2 muss daher gesorgt sein. Dieses geschieht erfindungsgemäß durch die Innenrohre 2 und 3.

Wichtig ist nun, dass in dem Außenrohr 1 die Innenrohre 2 und 3 angeordnet sind, die eine Perforierung bzw. eine Vielzahl von Durchbrechungen 4 bzw. 5 aufweisen. Die Durchbrechungen 4 und 5 werden von dem Material der Auskleidung 6 ausgefüllt. Dadurch kommt es zu einer formschlüssigen Verbindung zwischen dem Außenrohr 1, den Innenrohren 2 und 3 und der Auskleidung 6, so dass die Auskleidung 2 sowohl gegen Verschiebung in Längsrichtung als auch gegen Verdrehen um ihre Achse gesichert ist. Eine durch Vulkanisation oder Kleben hergestellte Verbindung zwischen Außenrohr und Auskleidung kann entfallen. Für die Erfindung ist es jedoch nicht zwingend, dass auf die das Kleben oder die Vulkanisation verzichtet wird.

Wie bereits erwähnt, ist die Bohrung 7 schneckenförmig gewunden. Das Außenrohr 1 ist so geformt, dass es parallel oder nahezu parallel zu den Aussenkonturen des Hohlraumes 7 verläuft. Dadurch wird eine gleiche, zumindest nahezu gleiche Wandstärke der Auskleidung 6 erreicht, was sich bei bestimmten Anwendungen als vorteilhaft erwiesen hat gegenüber Statoren mit zylindrisch geformten Außenrohren.

Die Innenrohre 2 und 3 können durch handelsübliche Lochbleche gebildet werden, die zylindrisch gebogen werden. Zur Herstellung eines erfindungsgemäßen Stators werden die Innenrohre 2 und 3 in das Außenrohr 1 eingesetzt und alle Rohre 1, 2 und 3 in die gewünschte gewendelte Form gebracht. Möglich ist aber auch die Rohre 1, 2 und 3 zunächst getrennt von einander zu verformen, um sie sodann zusammenzufügen, etwa indem die Innenrohre 2 und 3 in das Außenrohr 1 hineingedreht werden. Anschließend kann durch Spritzen das Gummimaterial der Auskleidung 2 eingebracht werden.

Nach einer vorteilhaften Ausführungsform kann das Innenrohr 2 auch aus einem Schlauch aus Elastomermaterial oder dergl., insbesondere Gummi, bestehen. Dieser nicht dargestellte Schlauch wird über das Innenrohr 3 geschoben. Das Innenrohr 3 und der Schlauch werden sodann in das Außenrohr 1 verbracht. Es versteht sich von selbst, dass der Schlauch auch - wie das Innenrohr 2 - Durchbrechungen aufweisen kann, in die das Elastomermaterial der Auskleidung 6 fließen kann.

Im Falle, dass der Stator ganz ohne eine festhaftende Verbindung zwischen Außenrohr 1 und Auskleidung 2 hergestellt wird, entsteht zwar eine mechanische, formschlüssige Verbindung zwischen der Auskleidung 2 und dem Innenrohr 4, im Gegensatz zu Statoren mit einer chemischen Gummi-MetallVerbindung kann aber nicht ausgeschlossen werden, dass es über einen Spalt zwischen dem Außenrohr 1 und der Auskleidung 2 zu einer Leckage und damit zu einem Druckabfall zwischen Saugseite und Druckseite der Pumpe kommt. Dies kann durch eine Klemmdichtung an den stirnseitigen Enden der Auskleidung 2 verhindert werden. Zwei Ausführungsbeispiele für eine derartige Klemmdichtung sollen im Folgenden anhand der Fig. 3 und 4 erläutert werden.

Nach einer hier nicht dargestellten Ausführungsform der Erfindung kann das Außenrohr 1 ebenfalls Durchbrechungen aufweisen. Es ist nicht zwingend, dass das Außenrohr eine geschlossene Oberfläche besitzt.

## Patentansprüche

1. Stator für eine Exzenterschneckenpumpe oder einen Exzenterschneckenmotor, der ein Außenrohr (1) mit einer Auskleidung (6) aus Gummi oder einem gummiähnlichen Werkstoff und einen nach Art eines zwei- oder mehrgängigen Steilgewindes geformten Hohlraum zur Aufnahme eines starren, ebenfalls nach Art eines Steilgewindes geformten Rotors aufweist, wobei der Stator jeweils einen Gang mehr aufweist als das Steilgewinde des Rotors, und das Außenrohr (1) dergestalt geformt ist, dass die Wandstärke der Auskleidung (6) gleich oder nahezu gleich ist, **dadurch gekennzeichnet, dass** in der Auskleidung (6) zwei Durchbrechungen aufweisende Innenrohe (2, 3) angeordnet sind.

2. Stator nach Anspruch 1, **dadurch gekennzeichnet, dass** die Innenrohre (2, 3) aus Metall bestehen.

3. Stator nach Anspruch 1, **dadurch gekennzeichnet, dass** die Durchbrechungen (4, 5) der beiden Innenrohre (2, 3) sich in Größe und Anzahl unterscheiden.

4. Stator nach Anspruch 1, **dadurch gekennzeichnet, dass** das in dem ersten Innenrohr (2) angeordnete zweite Innenrohr (3) Durchbrechungen (5) mit geringerem Durchmesser, aber in größerer Anzahl aufweist als das erste Innenrohr (2).

5. Stator nach Anspruch 1, **dadurch gekennzeichnet, dass** das innere Innenrohr (3) statt des zweiten Innenrohres (2) von einem Schlauch aus Elastomer, insbesondere aus Gummi, umschlossen ist.

6. Stator nach Anspruch 5, **dadurch gekennzeichnet, dass** der Schlauch Durchbrechungen aufweist.

7. Verfahren zur Herstellung eines Stators nach Anspruch 1, **dadurch gekennzeichnet, dass** das Außenrohr (1) und die Innenrohre (2, 3) aus zylindrischen Rohren hergestellt werden, die erst zusammengesetzt und miteinander verbunden werden und anschließend die Schraubenform aufgeprägt bekommen.

## Claims

1. Stator for an eccentric screw pump or an eccentric screw motor, which has an outer tube (1) with a lining (6) made of rubber or a rubber-like material and has a hollow space, shaped in the manner of a two- or multi-start quick-acting screw thread, for accommodating a rigid rotor, likewise shaped in the manner of a quick-acting screw thread, the stator having in each case one start more than the quick-acting screw thread of the rotor, and the outer tube (1) being shaped in such a manner that the wall thickness of the lining (6) is uniform or at least nearly uniform, **characterised in that** two inner tubes (2, 3) having apertures are arranged in the lining (6).

2. Stator according to Claim 1, **characterised in that** the inner tubes (2, 3) are made of metal.

3. Stator according to Claim 1, **characterised in that** the apertures (4, 5) of the two inner tubes (2, 3) differ in size and number.

4. Stator according to Claim 1, **characterised in that** the second inner tube (3), which is arranged in the first inner tube (2), has apertures (5) with a smaller diameter, but in greater number than the first inner tube (2).

5. Stator according to Claim 1, **characterised in that** the inner tube (3) is surrounded by a hose made of elastomer, in particular made of rubber, instead of the second inner tube (2).

6. Stator according to Claim 5, **characterised in that** the hose has apertures.

7. Method for producing a stator according to Claim 1, **characterised in that** the outer tube (1) and the inner tubes (2, 3) are produced from cylindrical tubes, which are first put together and connected to one another and subsequently have the helical shape impressed upon them.

## Revendications

1. Stator destiné à une pompe à vis sans fin excentrique ou un moteur à vis sans fin excentrique présentant un tube extérieur (11) avec un revêtement (6) en caoutchouc ou en une matière similaire au caoutchouc et avec un espace creux conçu à la façon d'un pas rapide à un ou plusieurs filets, espace creux servant à recevoir un rotor rigide, conçu également à la façon d'un pas rapide, le stator présentant respectivement un filet de plus que le pas rapide du rotor et le tube extérieur (1) étant conçu de façon que l'épaisseur de paroi du revêtement (6) soit égale ou pratiquement égale, **caractérisé en ce que** deux tubes intérieurs (2, 3), qui présentent deux ouvertures, sont disposés dans le revêtement (6).

2. Stator suivant la revendication 1, **caractérisé en ce que** les tubes intérieurs (2, 3) sont en métal.

3. Stator suivant la revendication 1, **caractérisé en ce que** les ouvertures (4, 5) des deux tubes intérieurs (2, 3) se différencient en taille et en nombre.

4. Stator suivant la revendication 1, **caractérisé en ce que** le second tube intérieur (3) disposé dans le premier tube intérieur (2) présente des ouvertures (5), dont le diamètre est inférieur à celui des ouvertures du premier tube intérieur (2), mais qui sont supérieures en nombre.

5. Stator suivant la revendication 1, **caractérisé en ce que** c'est le premier tube intérieur (3) au lieu du second tube intérieur (2), qui est entouré d'un tuyau en élastomère, en particulier en caoutchouc.

6. Stator suivant la revendication 5, **caractérisé en ce que** le tuyau présente des ouvertures.

7. Procédé de fabrication d'un stator suivant la revendication 1, **caractérisé en ce que** le tube extérieur 1 et les tubes intérieurs (2, 3) sont fabriqués dans des tubes cylindriques qui sont d'abord assemblés et reliés l'un à l'autre, après quoi la forme d'hélice leur est imprimée.
